# FASCICULE DE BREVET EUROPEEN

(11) **EP 2 316 298 B1**
(45) Date de publication et mention de la délivrance du brevet: **30.05.2012**
(21) Numéro de dépôt: 09174428.4
(22) Date de dépôt: 29.10.2009
(51) Int. Cl.: A44C 5/14, G04B 37/14, A44C 5/22

(54) **Système de réglage de la longueur d'un bracelet**
System zur Regulierung der Länge eines Armbands
System to adjust the length of a bracelet

(43) Date de publication de la demande: 04.05.2011
(73) Titulaire: The Swatch Group Research and Development Ltd., 2074 Marin (CH)
(72) Inventeur: Grossenbacher, Pascal, 2000, Neuchâtel (CH); Dionne, Jean-François, 3210, Kerzers (CH); Winkler, Yves, 3185, Schmitten (CH); Born, Jean-Jacques, 1110, Morges (CH); Frenkel, Erik Jan, 2009, Neuchâtel (CH)
(74) Mandataire: Surmely, Gérard

(56) Documents cités:
- EP-A- 1 588 640
- WO-A-03/039287
- FR-A- 935 435
- FR-A- 2 754 615

## Description

La présente invention concerne de manière générale un objet portable comprenant un boîtier sur lequel est fixé un bracelet se présentant sous la forme de deux brins de bracelet.

### ARRIERE PLAN TECHNOLOGIQUE

Il est connu dans l'art antérieur que les montres bracelets soient fixées au poignet de l'utilisateur via un bracelet en cuir, en caoutchouc ou en métal, ledit bracelet étant composé de deux brins de bracelet. Le boîtier de la montre comprend alors deux paires de cornes diamétralement opposées l'une de l'autre. Les deux brins de bracelet sont alors fixés au boîtier de la montre via les deux paires de cornes. Les deux brins de bracelet sont fixés l'un à l'autre grâce à un fermoir permettant d'attacher la montre-bracelet au poignet de l'utilisateur.

Or, un inconvénient de ce type de bracelet est le peu de liberté dont on dispose pour en régler la longueur. En effet, les bracelets en métal sont formés de maillons qui sont enlevés ou rajoutés pour régler la longueur dudit bracelet. Comme les maillons ont une taille fixe, un réglage à la dimension juste du poignet n'est pas toujours possible. Pour le cas des bracelets en cuir ou caoutchouc, ceux-ci sont percés de trous afin qu'un ardillon puisse glisser dedans. Or, le nombre de trous est limité si on ne veut pas fragiliser le bracelet. En effet, trop de trous signifierait un faible espace entre chaque trou et donc une plus grande fragilité du bracelet à ce niveau là. Or, si l'espace entre deux trous rompt, les trous deviennent inutilisables. Il n'existe alors aucun moyen de régler finement la longueur du bracelet ce qui peut être gênant pour l'utilisateur.

Un autre inconvénient de ces bracelets est que leur longueur ne peut être ajustée en fonction de l'environnement et notamment en fonction de la température. En effet, il a été montré que la physionomie du corps d'une personne pouvait varier en fonction de l'environnement dans lequel il se trouve. Un des éléments de l'environnement ayant des conséquences sur la physionomie humaine est la température. Ainsi, les membres d'une personne ont tendance à se contracter lorsque la personne ressent une sensation de froid et, inversement, les membres de ladite personne ont tendance à se dilater lorsque cette personne ressent une sensation de chaleur. Par conséquent, le poignet du porteur se dilate ou se contracte en fonction de la température, ce qui signifie que le diamètre du poignet varie en fonction de la température. Or, si dans le cas d'un bracelet en cuir ou caoutchouc, il est possible de serrer ou desserrer le bracelet, cela n'est pas le cas pour un bracelet en métal. La taille du bracelet ne s'ajuste donc pas en fonction de la température.

On se retrouve ainsi avec un bracelet qui, à température ambiante, sera ajusté à la taille du poignet de l'utilisateur mais qui sera trop long lorsque l'utilisateur aura froid et qui sera trop court lorsque l'utilisateur aura chaud, provoquant ainsi une gêne.

Un object portable de l'art antérieur c'est connu par le document EP-A1-1.588.640

### RESUME DE L'INVENTION

L'invention concerne un objet portable qui pallie les inconvénients de l'art antérieur en procurant un objet portable dont la longueur du bracelet peut être réglée de manière fine et qui s'adapte aux changements de physionomie humaine en fonction de la température.

A cet effet, l'invention concerne l'objet portable cité ci-dessus qui se caractérise en ce qu'au moins l'un des brins du bracelet est monté déplaçable de façon coulissante par rapport au boîtier afin que la longueur du bracelet puisse être réglée.

Un premier avantage de l'objet portable selon la présente invention est qu'il permet une modification simple de la longueur du bracelet. En effet, à partir du moment où au moins l'un des brins du bracelet est capable de se déplacer de façon coulissante par rapport au boîtier, il est possible pour l'utilisateur de faire varier la longueur du bracelet sans avoir à enlever ledit objet portable de son poignet.

Des modes de réalisation avantageux de l'objet portable font l'objet des revendications dépendantes 2 à 14.

Un premier avantage de ces modes de réalisation est de permettre un réglage de la longueur du bracelet en fonction de la température. En effet, l'objet portable comprend une unité de commande qui pilote le coulissement d'au moins un brin de bracelet par rapport à l'objet portable. Cette unité de commande peut comprendre un capteur de température. Ce capteur de température va commander le réglage de la longueur du bracelet en fonction de la température mesurée, permettant au bracelet de s'allonger lorsque la température augmentera par rapport à une température de consigne, et de raccourcir lorsque la température diminuera par rapport à une température de consigne.

Un deuxième avantage est la flexibilité du système. En effet, si le système de réglage peut être automatique car commandé par la température, il peut être prévu que le réglage soit commandé par l'utilisateur. Dans ce cas là, le système de réglage devient utile pour un réglage plus fin de la taille du bracelet.

La présente invention concerne également deux procédés de réglage du bracelet d'un objet portable ayant comme étapes :
- mesurer la température ;
- comparer la température mesurée à un seuil supérieur de température et à un seuil inférieur de température;
- agrandir la longueur du bracelet si la température mesurée est supérieure au seuil supérieur ou diminuer la longueur du bracelet si la température mesurée est inférieure au seuil inférieur.

Ces procédés se caractérisent respectivement par le fait que le bracelet est remis dans une position initiale lorsque la température mesurée repasse en-dessous du seuil supérieur ou au-dessus seuil inférieur ou par le fait que le bracelet est remis dans une position initiale lorsque la température mesurée atteint un seuil de référence.

### BREVE DESCRIPTION DES FIGURES

Les buts, avantages et caractéristiques de l'objet portable apparaîtront plus clairement dans la description détaillée suivante d'au moins une forme de réalisation de l'invention donnée uniquement à titre d'exemple non limitatif et illustrée par les dessins annexés sur lesquels :
- la figure 1 représente de manière schématique une vue partielle d'un premier mode de réalisation de l'objet portable selon la présente invention;
- la figure 2 représente de manière schématique un second mode de réalisation de l'objet portable selon la présente invention;
- la figure 3 représente de manière schématique une vue partielle d'une première variante de l'un ou l'autre des deux modes de réalisation de l'objet portable selon la présente invention;
- les figures 4, 5 et 6 représentent de manière schématique une vue partielle des alternatives de la seconde variante de l'un ou l'autre des deux modes de réalisation de l'objet portable selon la présente invention; et
- les figures 7a à 7c représentent de manière schématique une vue partielle du second mode de réalisation de l'objet portable selon la présente invention dans des positions différentes.

### DESCRIPTION DETAILLEE

Dans la description suivante, toutes les parties de l'objet portable qui sont bien connues de l'homme du métier dans ce domaine technique ne seront expliquées que de manière simplifiée.

La figure 1 représente schématiquement une vue partielle de l'objet portable 1 selon la présente invention. Cet objet portable 1 peut être une montre ou tout autre appareil qui se porte au poignet comme un cardiofréquencemètre, un podomètre ou autre. Cet objet portable 1 comprend un boîtier 2 dans lequel les éléments constitutifs de la montre sont installés. Cet objet portable 1 est fixé au poignet de l'utilisateur par l'intermédiaire d'un bracelet composé de deux brins de bracelet 3. Les brins de bracelet 3 sont fixés au boîtier 2 par l'intermédiaire de cornes 4 et sont reliés l'un à l'autre via un fermoir de type à ardillon ou à boucle déployante. Bien entendu, on comprendra que le bracelet peut n'être composé que d'un seul brin 3 fixé au boîtier 2 par chacune de ses extrémités, ledit bracelet étant du type flexible.

Ces brins de bracelet 3 peuvent être en acier, caoutchouc ou cuir par exemple. Dans le cas de brins de bracelet 3 en acier, un fermoir de type à boucle déployante est utilisé et le réglage du bracelet se fait par ajout ou suppression de maillons desdits brins de bracelet 3. Dans le cas de brins de bracelet 3 en cuir ou caoutchouc, le réglage se fait par des trous réalisés dans un des brins 3.

Or, dans le cas présent, le bracelet ne peut être ajusté au poignet de l'utilisateur de façon optimale. Afin de remédier à ce problème, la présente invention propose la solution suivante.

Dans un premier mode de réalisation, il est prévu que les cornes 4 soient montées de façon coulissante dans le boîtier 2. Ce dernier comprend alors des orifices 9 dont les dimensions sont telles qu'elles permettent aux dites cornes 4 d'être insérées et de coulisser. Ces cornes 4 se présentent sous la forme d'un élément longitudinal du type parallélépipédique, chaque corne 4 comprenant des moyens permettant aux brins de bracelet 3 d'être fixés sur lesdites cornes 4. Chaque corne 4 comprend en outre une denture 8 au niveau de son extrémité se trouvant à l'intérieur du boîtier 2. Cette denture 8 est utilisée afin de coopérer avec un engrenage 7. Cette denture 8 est d'une longueur permettant l'amplitude de réglage désirée, celle-ci étant par exemple d'environ 5mm. Bien sûr, on comprendra que cette amplitude n'est pas limitative et qu'il appartient au fabricant de déterminer lui-même l'amplitude de réglage.

Cet engrenage 7 permet, lorsqu'il est mis en rotation autour de son axe longitudinal selon un sens positif, de mettre la corne 4 en mouvement via la denture 8 de sorte que la corne 4 se déplace vers l'intérieur du boîtier 2. Inversement, lorsque l'engrenage 7 est mis en rotation autour de son axe longitudinal selon un sens négatif, la corne 4 se met en mouvement via la denture 8 de sorte que la corne 4 se déplace vers l'extérieur du boîtier 2. Préférentiellement, les cornes 4 sont équipées de moyens de butée permettant de limiter le déplacement des cornes 4 afin que les engrenages 7 coopèrent toujours avec les dentures 8. On peut imaginer que les moyens de butée se présentent sous la forme de saillies agencées sur les cornes, par exemple à leurs extrémités.

Chaque engrenage 7 est alors actionné par un moteur électrique 6 via un axe de transmission 10. L'objet portable 1 comprend en outre une unité de commande 5 qui permet la commande des moteurs 6. En effet, cette unité de commande 5 est capable d'envoyer des signaux vers les moteurs 6 de façon à commander le sens de rotation des moteurs 6 et donc des engrenages 7.

Afin que l'utilisateur puisse ajuster la taille du bracelet de l'objet portable 1 à la taille de son poignet, l'objet portable comprend, comme montré à la figure 1, des moyens d'interface 61 accessibles depuis l'extérieur par l'utilisateur. Selon l'exemple de la figure 1, les moyens d'interface comprennent deux boutons-poussoirs 62, 63 dont le premier 62 permet le déplacement des cornes 4 vers l'intérieur du boîtier 2 et le second 63 permet le déplacement des cornes 4 vers l'extérieur du boîtier 2, ces boutons poussoirs 62, 63 étant reliés à l'unité de commande 5 via des fils de connexion. Ainsi, lorsque l'un ou l'autre des boutons 62, 63 est pressé, un signal électrique est envoyé à l'unité de commande 5 qui va alors commander les moteurs 6 des cornes 4.

Selon un second mode de réalisation de la présente invention, il est prévu que le bracelet puisse s'adapter à la température afin de suivre les fluctuations de la taille du poignet de l'utilisateur en fonction de la température. Pour ce faire, l'unité de commande 5 comprend au moins un capteur de température pouvant être du type piézo-électrique ou autre.

Le capteur de température est alors utilisé pour mesurer une valeur de température qui sera envoyée à ladite unité de commande 5. Cette unité de commande 5 va alors commander le déplacement des cornes 4, selon un programme de commande défini, en fonction de cette information de température.

Selon un premier principe de fonctionnement, le programme de commande implémenté dans l'unité de commande 5 utilise des paliers. Ce principe de fonctionnement, représenté aux figues 7a, 7b et 7c, est simple et peu gourmand en énergie. Pour cela, le programme définit différents paliers, au moins trois, afin de contrôler la variation de la longueur du bracelet. Le premier palier appelé TempCons correspond à une température de consigne. Le second palier est appelé TempMin et correspond à la température à partir de laquelle la taille du poignet diminue en raison de la contraction de l'organisme en réponse au froid. Le troisième palier est appelé TempMax et correspond à la température à partir de laquelle la taille du poignet augmente en raison de la dilatation de l'organisme en réponse à la chaleur. Par exemple, on peut définir que le palier TempCons a une valeur de 20°C, que le palier TempMin a une valeur de 10°C et le palier TempMax a une valeur de 30°C.

Ainsi, à la température TempCons, l'objet portable 1 se trouve dans une position normale comme représenté à la figure 7b. Les cornes 4 sont alors légèrement sorties de sorte qu'elles puissent être déplacées soit en direction du boîtier soit dans la direction inverse.

Lorsque la température augmente, au moment où le capteur de température mesure que la température atteint la valeur TempMax, l'unité de commande 5 agit alors en commandant le réglage des brins 3 du bracelet. Les cornes 4 sur lesquelles sont fixés ces brins de bracelet 3 sont alors mises en mouvement en suivant une direction qui va vers l'extérieur du boîtier 2 comme sur la figure 7c. La longueur du bracelet est alors augmentée selon une variation prédéfinie.

En effet, on considère que la circonférence du poignet d'une personne varie de 5mm entre le cas où le poignet est contracté et l'état où le poignet est dilaté. Ce qui signifie globalement qu'entre la valeur de température TempCons et la valeur TempMax, la circonférence du poignet varie de 2,5mm. Cette variation est alors la même entre la valeur de température TempCons et la valeur TempMin. Or, étant donné que la variation est effectuée par mouvement des deux brins de bracelet 3, on considère que le mouvement de chaque brin de bracelet 3 est alors de 1,25mm. Bien entendu, il peut être prévu qu'un seul brin de bracelet 3 se déplace et dans ce cas là, ce dernier doit être capable de se déplacer selon l'intégralité de l'amplitude de mouvement définie.

Au contraire, lorsque la température diminue, au moment où le capteur de température mesure que la température est inférieure à TempMin, l'unité de commande 5 agit en commandant le réglage des brins 3 du bracelet. Les cornes 4 sur lesquelles sont fixés ces brins de bracelet 3 sont alors mises en mouvement en suivant une direction qui va vers l'intérieur du boîtier 2 comme représenté sur la figure 7a.

Concernant les transitions entre la température TempMax et la température TempMin, deux cas se présentent.

Dans un premier cas, on considère que le bracelet reprend sa forme initiale lorsque la température mesurée par le capteur se trouve dans l'intervalle de température compris entre TempMin et TempMax où ces deux températures TempMin et TempMax sont exclues. Ainsi, dès que la température descend en-dessous de TempMax ou monte au-dessus de TempMin, l'unité de commande 5 agit sur les cornes 4 afin que celles-ci puissent reprendre leur position initiale.

Dans un second cas, le retour à la position initiale de la figure 7b se fait lorsque la température mesurée atteint la valeur TempCons. Ainsi, si la température est supérieure à la température TempMax, les cornes 4 ne reprendront leur position initiale que lorsque la température descendra pour atteindre le seuil TempCons. De façon similaire, si la température est inférieure à la température TempMin, les cornes 4 ne reprendront leur position initiale que lorsque la température augmentera pour atteindre TempCons. Ce mode de fonctionnement se révèle très efficace et moins gourmand en énergie car les faibles variations de température dues au passage d'un endroit à un autre tel que le passage d'un endroit exposé au soleil à un endroit ombragé n'entraînent pas la variation de la taille du bracelet. Bien entendu, on comprendra que des seuils intermédiaires peuvent être intégrés afin que la variation de la taille du bracelet soit plus progressive.

Selon un second principe de fonctionnement, il est prévu que le réglage de la taille du bracelet soit réalisé en continu. Pour cela, un abaque de valeur est mémorisé dans l'objet portable 1. Cet abaque contient les informations de variation de la taille du bracelet en fonction de la température. Cela permet alors un réglage continu de la taille du bracelet en fonction de la température. Bien entendu, l'abaque comprenant les informations de variation de la taille du bracelet en fonction de la température n'est pas fixe et peut être adapté pour avoir un nombre de positions de réglage plus ou moins élevé.

On comprendra que la fonction d'ajustement de la taille du bracelet à celle du poignet de l'utilisateur en fonction de la température est une fonction indépendante. Ainsi, cette fonction peut être ajoutée à celle permettant le réglage fin de la taille du bracelet à la demande de l'utilisateur. On peut prévoir que ledit objet portable 1 comprenne uniquement cette fonction d'ajustement de la taille du bracelet en fonction de la température.

Dans une première variante de l'un ou l'autre des deux modes de réalisation de la présente invention représentée à la figure 3, il est prévu que les cornes 4 fixées au même brin de bracelet 3 soient solidaires l'une de l'autre. De ce fait, les cornes 4 fixées au même brin de bracelet 3 prennent alors la forme d'une pièce en U 41. Cette pièce en U 41 permet que les cornes 4 qui maintiennent un même brin de bracelet 3 soient toujours exactement dans la même position l'une par rapport à l'autre. On évite ainsi qu'une corne 4 avance plus que l'autre et perturbe l'alignement en provoquant des dommages. Les dentures 8 coopérant avec les engrenages 7 sont situées sur chacune des branches parallèles formant ladite pièce en U 41.

Dans une seconde variante de l'un ou l'autre des deux modes de réalisation de la présente invention représentée aux figures 4, 5 et 6, les cornes 4 qui maintiennent un brin de bracelet 3 se présentent sous la forme d'une pièce en U 42 dont la base 43 comprend un élément saillant 44 afin de donner à la pièce 42 une forme de diapason. Cet élément 44 prend la forme d'une tige s'étendant soit vers l'extérieur du boîtier 2 comme sur la figure 5 soit vers l'intérieur du boîtier 2 comme sur les figures 4 et 6. Cet élément 44 est alors utilisé pour supporter les dentures 8.

Dans une première alternative de cette seconde variante, l'élément 44 comprend deux dentures 8, ces deux dentures coopérant chacune avec un engrenage 7 et un moteur 6.

Dans une seconde alternative de cette seconde variante, l'élément 44 comprend une denture 8 coopérant avec un engrenage 7 et un moteur 6. On a donc un seul moteur pour entraîner une paire de cornes 4. Cette alternative permet de diminuer le nombre de moteurs 6 dans le boîtier 2 et donc, par conséquent, de diminuer la consommation en énergie électrique et de diminuer l'espace pris par le système.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention défini par les revendications annexées.

On comprendra que l'objet portable 1 peut comprendre deux capteurs de température, la valeur de température utilisée pour le réglage de la longueur du bracelet étant la moyenne des températures mesurées par ces deux capteurs.

## Revendications

1. Objet portable (1) comprenant un boîtier (2) sur lequel est fixé un bracelet se présentant sous la forme de deux brins de bracelet (3), les deux brins de bracelet (3) étant fixés audit boîtier par l'intermédiaire de deux paires de cornes (4), **caractérisé en ce qu'**au moins une des deux paires de cornes est montée déplaçable de façon coulissante par rapport au boîtier afin que la longueur du bracelet puisse être réglée.

2. Objet portable selon la revendication 1, **caractérisé en ce qu'**il comprend une unité de commande (5) comprenant au moins un capteur de température capable de mesurer la température ambiante, l'unité de commande commandant le déplacement du ou des brins de bracelet (3) relativement au boîtier de l'objet portable en fonction de la valeur de la température mesurée pour adapter la longueur du bracelet.

3. Objet portable selon les revendications 1 ou 2, **caractérisé en qu'**il comprend une unité de commande (5) pouvant être contrôlée par l'utilisateur depuis l'extérieur du boîtier de l'objet portable et permettant à l'utilisateur de régler la longueur du bracelet par déplacement des brins de bracelet relativement au boîtier de l'objet portable.

4. Objet portable selon l'une des revendications précédentes, **caractérisé en ce que** ledit boîtier comprenant des orifices (9) aux emplacements des cornes afin que celles-ci puissent coulisser dans ledit boîtier (2), chaque paire de cornes comprenant au moins une denture (8) afin de coopérer avec un engrenage (7) entraîné par un moteur (6) installé dans le boîtier de sorte que les cornes pénètrent plus ou moins dans le boîtier, afin de respectivement serrer ou desserrer ledit bracelet.

5. Objet portable selon la revendication 4, **caractérisé en ce que** les cornes d'une même paire sont solidaires l'une de l'autre de sorte à former une pièce en U (41).

6. Objet portable selon la revendication 5, **caractérisé en ce que** chaque paire de cornes comprend deux dentures situées chacune sur une des branche de la pièce (41).

7. Objet portable selon la revendication 4, **caractérisé en ce que** les cornes d'une même paire sont solidaires via une base (43) afin de former une pièce (42) en U et **en ce qu'**une branche (44) s'étend depuis cette base de sorte que la pièce (42) se présente sous la forme d'un diapason.

8. Objet portable selon la revendication 7, **caractérisé en ce que** la pièce (42) comprend deux dentures situées chacune sur l'une des cornes (4) de ladite pièce.

9. Objet portable selon la revendication 7, **caractérisé en ce que** la pièce (42) comprend au moins une denture située sur la branche (44) de ladite pièce.

10. Objet portable selon la revendication 7, **caractérisé en ce que** la pièce (42) comprend deux dentures situées chacune sur la branche (44) de ladite pièce.

11. Objet portable selon l'une des revendications 2 à 10, **caractérisé en ce** l'unité de commande (5) comprend en outre une zone mémoire dans laquelle sont stockés au moins deux seuils de température (TempMin, TempMax) en plus d'une température de référence (TempCons) et en ce que l'unité de commande agit sur les moteurs dès que la température mesurée atteint l'un de ces seuils.

12. Objet portable selon l'une des revendications 2 à 10, **caractérisé en ce que** l'unité de commande comprend en outre une zone mémoire dans laquelle est stocké un abaque de température afin que le réglage du bracelet puisse être continu.

13. Objet portable selon l'une des revendications 2 à 12, **caractérisé en ce que** l'unité de commande comprend au moins deux capteurs de température et **en ce que** la température utilisée est la moyenne des au moins deux températures fournies.

14. Objet portable selon l'une des revendications précédentes, **caractérisé en ce** l'amplitude de déplacement des cornes en fonction de la température est de 5mm.

15. Procédé de réglage du bracelet d'un objet portable, **caractérisé en ce qu'**il comprend les étapes suivantes :
- mesurer la température ;
- comparer la température mesurée à un seuil supérieur de température (TempMax) et à un seuil inférieur de température (TempMin) ;
- agrandir la longueur du bracelet si la température mesurée est supérieure au seuil supérieur (TempMax) ou diminuer la longueur du bracelet si la température mesurée est inférieure au seuil inférieur (TempMin) ; et
- remettre le bracelet dans une position initiale lorsque la température mesurée repasse en-dessous du seuil supérieur (TempMax) ou au-dessus seuil inférieur (TempMin).

16. Procédé de réglage du bracelet d'un objet portable, **caractérisé en ce qu'**il comprend les étapes suivantes :
- mesurer la température ;
- comparer la température mesurée à un seuil supérieur de température (TempMax) et à un seuil inférieur de température (TempMin) ;
- agrandir la longueur du bracelet si la température mesurée est supérieure au seuil supérieur (TempMax) ou diminuer la longueur du bracelet si la température mesurée est inférieure au seuil inférieur (TempMin) ; et
- remettre le bracelet dans une position initiale lorsque la température mesurée atteint un seuil de référence (TempCons).

## Claims

1. Portable object (1) including a case (2) to which a bracelet or strap is fixed taking the form of two bracelet or strap strands (3), the two bracelet or strap strands (3) being fixed to said case via two pairs of horns (4), **characterized in that** at least one of the two pairs of horns is moveably mounted to slide relative to the case so that the bracelet or strap length can be adjusted.

2. Portable object according to claim 1, **characterized in that** it includes a control unit (5) including at least one temperature sensor capable of measuring the ambient temperature, the control unit controlling the movement of the bracelet or strap strand or strands (3) relative to the case of the portable object in accordance with the measured temperature value so as to adapt the bracelet or strap length.

3. Portable object according to claims 1 or 2, **characterized in that** it includes a control unit (5) that can be controlled by the user from outside the case of the portable object and enabling the user to adjust the bracelet or strap length by moving the bracelet or strap strands relative to the case of the portable object.

4. Portable object according to any of the preceding claims, **characterized in that** said case includes orifices (9) at the location of the horns so that the horns can slide into said case (2), each pair of horns including at least one toothing (8) so as to cooperate with a gear (7) driven by a motor (6) installed inside the case such that the horns penetrate the case to a greater or lesser extent, to tighten or loosen said bracelet or strap.

5. Portable object according to claim 4, **characterized in that** the horns of the same pair are integral with each other so as to form a U-shaped part (41).

6. Portable object according to claim 5, **characterized in that** each pair of horns includes two toothings each located on one of the branches of the part (41).

7. Portable object according to claim 4, **characterized in that** the horns of the same pair are integral via a base (43) so as to form a U-shaped part (42), and **in that** a branch (44) extends from said base such that the part (42) takes the shape of a tuning fork.

8. Portable object according to claim 7, **characterized in that** the part (42) includes at least two toothings each located on one of the horns (4) of said part.

9. Portable object according to claim 7, **characterized in that** the part (42) includes at least one toothing located on the branch (44) of said part.

10. Portable object according to claim 7, **characterized in that** the part (42) includes two toothings each located on the branch (44) of said part.

11. Portable object according to any of claims 2 to 10, **characterized in that** the control unit (5) further includes a memory zone in which are stored at least two temperature thresholds (TempMin, TempMax) in addition to a reference temperature (TempCons) and **in that** the control unit acts on the motors as soon as the measured temperature reaches one of said thresholds.

12. Portable object according to any of claims 2 to 10, **characterized in that** the control unit further includes a memory zone in which a temperature chart is stored so that the bracelet or strap adjustment can be continuous.

13. Portable object according to any of claims 2 to 12, **characterized in that** the control unit includes at least two temperature sensors and **in that** the temperature used is the average of the at least two temperatures provided.

14. Portable object according to any of the preceding claims, **characterized in that** the amplitude of movement of the horns with temperature is 5 mm.

15. Method of adjusting the bracelet or strap of a portable object, **characterized in that** it includes the following steps:
- measuring the temperature;
- comparing the measured temperature to an upper temperature threshold (TempMax) and to a lower temperature threshold (TempMin);
- enlarging the length of the bracelet or strap if the measured temperature is higher than the upper threshold (TempMax) or decreasing the length of the bracelet or strap if the measured temperature is less than the lower threshold (TempMin); and
- returning the bracelet or strap to an initial position when the measured temperature falls below the upper threshold (TempMax) or rises above the lower threshold (TempMin).

16. Method of adjusting the bracelet or strap of a portable object, **characterized in that** it includes the following steps:
- measuring the temperature;
- comparing the measured temperature to an upper temperature threshold (TempMax) and to a lower temperature threshold (TempMin);
- enlarging the length of the bracelet or strap if the measured temperature is higher than the upper threshold (TempMax) or decreasing the length of the bracelet or strap if the measured temperature is less than the lower threshold (TempMin); and
returning the bracelet or strap to an initial position when the measured temperature reaches a reference threshold (TempCons).

## Patentansprüche

1. Tragbarer Gegenstand (1), der ein Gehäuse (2) umfasst, an dem ein Armband befestigt ist, das in Form von zwei Bandteilen (3) vorliegt, wobei die beiden Bandteile (3) mittels zweier Paare Hörner (4) am Gehäuse befestigt sind, **dadurch gekennzeichnet, dass** wenigstens eines der beiden Paare Hörner im Verhältnis zum Gehäuse gleitend verlagerbar montiert ist, damit die Länge des Armbands eingestellt werden kann.

2. Tragbarer Gegenstand nach Anspruch 1, **dadurch gekennzeichnet, dass** er eine Steuereinheit (5) umfasst, die wenigstens einen Temperatursensor aufweist, der die Umgebungstemperatur messen kann, wobei die Steuereinheit die Verlagerung des oder der Bandteile (3) im Verhältnis zum Gehäuse des tragbaren Gegenstands in Abhängigkeit vom Wert der gemessenen Temperatur steuert, um die Länge des Armbands anzupassen.

3. Tragbarer Gegenstand nach den Ansprüchen 1 oder 2, **dadurch gekennzeichnet, dass** er eine Steuereinheit (5) umfasst, die vom Benutzer von der Aussenseite des Gehäuses des tragbaren Gegenstands kontrolliert werden kann und die dem Benutzer ermöglicht, die Länge des Armbands durch Verlagerung der Bandteile im Verhältnis zum Gehäuse des tragbaren Gegenstands einzustellen.

4. Tragbarer Gegenstand nach einem der vorhergehenden Ansprüche, **dadurch gekennzeichnet, dass** das Gehäuse Öffnungen (9) an den Stellen der Hörner umfasst, damit diese Letzteren im Gehäuse (2) gleiten können, wobei jedes Paar Hörner wenigstens eine Zahnung (8) umfasst, um mit einem Getriebe (7), das von einem im Gehäuse angeordneten Motor (6) angetrieben wird, derart zusammenzuwirken, dass die Hörner mehr oder weniger ins Gehäuse eindringen, um das Armband enger zu machen bzw. um es zu lockern.

5. Tragbarer Gegenstand nach Anspruch 4, **dadurch gekennzeichnet, dass** die Hörner eines gleichen Paars derart miteinander verbunden sind, dass sie ein U-förmiges Stück (41) bilden.

6. Tragbarer Gegenstand nach Anspruch 5, **dadurch gekennzeichnet, dass** jedes Paar Hörner zwei Zahnungen umfasst, wovon jede auf einem der Arme des Stücks (41) angeordnet ist.

7. Tragbarer Gegenstand nach Anspruch 4, **dadurch gekennzeichnet, dass** die Hörner eines gleichen Paars über eine Basis (43) miteinander verbunden sind, um ein U-förmiges Stück (42) zu bilden, und dass sich ein Arm (44) von dieser Basis aus derart erstreckt, dass das Stück (42) in Form von einer Stimmgabel vorliegt.

8. Tragbarer Gegenstand nach Anspruch 7, **dadurch gekennzeichnet, dass** das Stück (42) zwei Zahnungen umfasst, wovon jede auf einem der Hörner (4) des Stücks angeordnet ist.

9. Tragbarer Gegenstand nach Anspruch 7, **dadurch gekennzeichnet, dass** das Stück (42) wenigstens eine Zahnung umfasst, die auf dem Arm (44) des Stücks angeordnet ist.

10. Tragbarer Gegenstand nach Anspruch 7, **dadurch gekennzeichnet, dass** das Stück (42) zwei Zahnungen umfasst, die beide auf dem Arm (44) des Stücks angeordnet sind.

11. Tragbarer Gegenstand nach einem der Ansprüche 2 bis 10, **dadurch gekennzeichnet, dass** die Steuereinheit (5) zudem eine Speicherzone umfasst, in der wenigstens zwei Temperaturschwellen (MinTemp, MaxTemp) zusätzlich zu einer Bezugstemperatur (BezTemp) gespeichert sind, und dass die Steuereinheit auf die Motoren einwirkt, sobald die gemessene Temperatur eine dieser Schwellen erreicht.

12. Tragbarer Gegenstand nach einem der Ansprüche 2 bis 10, **dadurch gekennzeichnet, dass** die Steuereinheit zudem eine Speicherzone umfasst, in der ein Temperaturnomogramm gespeichert ist, damit die Einstellung des Armbands kontinuierlich sein kann.

13. Tragbarer Gegenstand nach einem der Ansprüche 2 bis 12, **dadurch gekennzeichnet, dass** die Steuereinheit wenigstens zwei Temperatursensoren umfasst und dass die verwendete Temperatur aus dem Mittelwert der wenigstens zwei gelieferten Temperaturen besteht.

14. Tragbarer Gegenstand nach einem der vorhergehenden Ansprüche, **dadurch gekennzeichnet, dass** die Verlagerungsamplitude der Hörner in Abhängigkeit von der Temperatur 5 mm beträgt.

15. Verfahren zum Einstellen des Armbands eines tragbaren Gegenstands, **dadurch gekennzeichnet, dass** es folgende Schritte umfasst:
- Messen der Temperatur;
- Vergleichen der gemessenen Temperatur mit einer oberen Temperaturschwelle (MaxTemp) und mit einer unteren Temperaturschwelle (MinTemp);
- Vergrössern der Länge des Armbands, wenn die gemessene Temperatur über der oberen Schwelle (MaxTemp) liegt, oder Vermindern der Länge des Armbands, wenn die gemessene Temperatur unter der unteren Schwelle (MinTemp) liegt; und
- Zurücksetzen des Armbands in eine Anfangsposition, wenn die gemessene Temperatur wieder unter die obere Schwelle (MaxTemp) sinkt oder wenn sie wieder über die untere Schwelle (MinTemp) steigt.

16. Verfahren zum Einstellen des Armbands eines tragbaren Gegenstands, **dadurch gekennzeichnet, dass** es folgende Schritte umfasst:
- Messen der Temperatur;
- Vergleichen der gemessenen Temperatur mit einer oberen Temperaturschwelle (MaxTemp) und mit einer unteren Temperaturschwelle (MinTemp);
- Vergrössern der Länge des Armbands, wenn die gemessene Temperatur über der oberen Schwelle (MaxTemp) liegt, oder Vermindern der Länge des Armbands, wenn die gemessene Temperatur unter der unteren Schwelle (MinTemp) liegt; und
- Zurücksetzen des Armbands in eine Anfangsposition, wenn die gemessene Temperatur eine Bezugsschwelle (BezTemp) erreicht.
